# EUROPÄISCHE PATENTSCHRIFT

(11) **EP 3 925 851 B1**
(45) Veröffentlichungstag und Bekanntmachung des Hinweises auf die Patenterteilung: **18.09.2024**
(21) Anmeldenummer: 20181055.3
(22) Anmeldetag: 19.06.2020
(51) Int. Cl.: B61L 15/00, B61L 27/16, B61L 27/20, B61L 27/30, B61L 27/37, B61L 27/40, B61L 27/70

(54) **SYSTEM UND VERFAHREN ZUR DURCHFÜHRUNG EINER EINFAHRKONTROLLE FÜR EIN SCHIENENFAHRZEUG**
SYSTEM AND METHOD FOR ENTRY CONTROL OF A RAIL VEHICLE
SYSTÈME ET PROCÉDÉ POUR EFFECTUER UN CONTROLE D'ENTRÉE POUR UN VÉHICULE FERROVIAIRE

(43) Veröffentlichungstag der Anmeldung: 22.12.2021
(73) Patentinhaber: Siemens Mobility AG, 8304 Wallisellen (CH)
(72) Erfinder: SCHRAG, Thomas, 8627 Grüningen (CH)
(74) Vertreter: Siemens Patent Attorneys

(56) Entgegenhaltungen:
- EP-A2- 1 552 997
- US-A1- 2019 077 433
- DRAEGER U: "ETCS UND DER UEBERGANG ZU DEN NATIONALEN ZUGSICHERUNGSSYSTEMEN DER DB AG", SIGNAL UND DRAHT: SIGNALLING & DATACOMMUNICATION, EURAILPRESS, DE, vol. 96, no. 11, 1 November 2004 (2004-11-01), pages 6 - 15, XP001205535, ISSN: 0037-4997
- EUROPEAN ECONOMIC INTEREST GROUP-EUROPEAN RAIL TRAFFIC MANAGEMENT SYSTEM: "Scenarios - Ref: EEIG: 96E283", ERTMS SYSTEM REQUIREMENTS SPECIFICATION, MANAGEMENT SYSTEM, BRUSSELS, vol. Reference EEIG: 96E2, 31 July 1998 (1998-07-31), pages 1 - 290, XP007904605

## Beschreibung

Die vorliegende Erfindung betrifft ein System und Verfahren zur Durchführung einer Einfahrkontrolle für ein Schienenfahrzeug.

Zunehmend werden Eisenbahnstrecken mit hoher Verkehrsdichte in Europa mit der normierten Führerstandssignalisierung gemäss ETCS Level 2 ausgerüstet. Dabei ist der Level 2 einer von drei möglichen Hauptausgestaltungen des neuen European Train Control Systems (ETCS). Bei einem ETCS Level 1 sind für den Führer des Schienenfahrzeugs immer noch die an der Strecke positionierten Lichtsignale für die Fahrberechtigung massgeblich. Die zulässigen Geschwindigkeiten, Bremskurven und allfällige Ortsinformationen werden mittels im Gleis angeordnete Transponder (Balisen, Linienleiter) als sogenannte normierte ETCS-Telegramme abgestrahlt und von einer Fahrzeugantenne bei der Überfahrt des Transponders empfangen und von dem Fahrzeuggerät (Onboard Unit OBU) ausgewertet und im Führerstand auf dem ETCS-Display angezeigt. Die für die Aussendung der ETCS-Telegramme erforderliche elektrische Energie wird durch ein von der Zugspitze abgestrahltes Tele-Powering-Signal (sogenannte 27 MHz-Keule) induktiv auf dem Transponder bereitgestellt. Bei den Balisen wird insbesondere zwischen Fixdaten-Balisen und Transparentdaten-Balisen unterschieden. Während die Fixdaten-Balisen ausschliesslich genaue Ortsinformationen, beispielsweise für die Odometrie des Schienenfahrzeugs, bereitstellen, übertragen die Transparentdaten-Balisen Daten zur Fahrberechtigung, zu den Bremskurven, zum Geschwindigkeitsprofil usw. und können auch von der Fahrzeugantenne abgestrahlte Zustanddaten empfangen und an die Zugdisposition übertragen.

Bei einer mit dem ETCS Level 2 ausgerüsteten Zugstrecke sind allfällig noch am Gleis befindliche Lichtsignale nicht mehr für den Fahrbetrieb erforderlich. Sämtliche für die Fahrt erforderlichen Daten werden über die Transponder und/oder durch eine Streckenzentrale (sogenannte Radio Block Center RBC) an das Fahrzeuggerät übermittelt. Ebenfalls werden für den Betrieb relevante Daten auf dem umgekehrten Weg auch an das RBC gesendet. Zur Kommunikation zwischen dem Fahrzeuggerät und dem RBC wird ein von den Infrastrukturbetreiber betriebenes proprietäres Mobilfunknetz, wie beispielsweise GSM-R, eingesetzt. Die Einstellung der angeforderten Fahrstrasse erfolgt bei ETCS Level 2 jedoch immer noch in festen Blöcken, die von dem Fahrzeug beim RBC angefordert wird. Auch wird die Zugintegrität immer noch über blockweise sichernde Zugsicherungsvorrichtungen vorgenommen, beispielsweise durch Achszählsysteme und/oder Gleisstromkreise.

Bei ETCS Level 3 ist dann die blockweise Einstellung von Fahrstrassen aufgehoben und die Eigenortung des Fahrzeugs, beispielsweise durch GPS, vorgesehen. Die Fahrerlaubnis wird dabei im Wege des sogenannten Moving Blocks erteilt, bei der der Abstand zu dem vorausfahrenden Zug in Abhängigkeit von der zulässigen Geschwindigkeit, der Bremsweglänge und einer vorgebbaren Sicherheitsreserve dynamisch bestimmt wird.

Um aber beispielsweise auf einem mit ETCS Level 2 ausgerüsteten Abschnitt verkehren zu können, muss das Schienenfahrzeug für die normierte Führerstandssignalisierung zugelassen sein und über eine mit zur der Streckenausrüstung kompatible Fahrzeugausrüstung verfügen. Mit anderen Worten heisst dies, dass ein Fahrzeug für einen ETCS Level 2-Abschnitt tauglich sein muss, um ihn befahren zu können. Ein untaugliches Fahrzeug könnte den ETCS L2-Abschnitt mit entsprechenden betrieblichen Auswirkungen blockieren.

Um zu verhindern, dass ein untaugliches Fahrzeug in einem ETCS L2-Abschnitt einfährt, kann der ETCS L2-Abschnitt mit einer Einfahrkontrolle ausgeführt werden. Die Einfahrkontrolle prüft in einem geeigneten Abstand vor dem ETCS L2-Abschnitt, ob das Fahrzeug für den ETCS L2-Abschnitt tauglich ist und verhindert das automatische Einstellen von weiteren Fahrstrassen für untaugliche Fahrzeuge. Für die Durchführung der Einfahrkontrolle muss das Fahrzeug am RBC angemeldet sein. Aus wirtschaftlichen und/oder technischen Gründen werden Eisenbahnlinien nicht durchgängig mit ETCS L2 ausgerüstet, so dass ETCS L2-Lücken entstehen. In der ETCS L2-Lücke ist das Fahrzeug für eine gewisse Zeitdauer an keinem RBC (weder am RBC des verlassenen Abschnitts noch am RBC des zukünftigen Abschnitts) angemeldet, so dass während dieser Zeit keine Einfahrkontrolle durchgeführt werden kann. Weiter ist es auch so, dass die beiden RBC aufgrund der ETCS L2-Lücke auch nicht miteinander kommunizieren. Somit wird das Fahrzeug besonders für das RBC des zukünftigen Abschnitts per se als untauglich eingestuft. Dies führt in der Regel dazu, dass abhängig von der Ausdehnung des ETCS L2-Lücke, der Topologie und dem Zustand des Fahrzeugs Fahrstrassen oft erst verspätet eingestellt werden, was zu Verspätungen sowie zu erhöhtem Energiebedarf und Verschleiss führt.

Zur Lösung dieses Problems könnten längere Fahrzeiten in Kauf genommen werden und/oder die ETCS L2-Lücke könnte durch den Einsatz eines neuen Stellwerks geschlossen werden. Beide Lösungen haben jedoch klar ersichtliche Nachteile hinsichtlich der Streckenkapazität bzw. der Kosten.

Das Dokument DRAEGER U: "ETCS UND DER UEBERGANG ZU DEN NATIONALEN ZUGSICHERUNGSSYSTEMEN DER DB AG",SIGNAL UND DRAHT: SIGNALLING & DATACOMMUNICATION, EURAILPRESS, DE, Bd. 96, Nr. 11, 1. November 2004 (2004-11-01), Seiten 6-15 analysiert mehrere Übergänge zwischen ETCS und dem nationalen System. Auf einer Strecke mit ETCS-LZB-ETCS-LZB wird jeder Übergang separat mit Balisen analysiert, um von einem Zugsicherungssystem auf das andere umzuschalten.

Der vorliegenden Erfindung liegt daher die Aufgabe zugrunde, ein System und ein Verfahren zur Durchführung einer Einfahrkontrolle für ein Schienenfahrzeug anzugeben, bei dem es möglich ist einerseits die Fahrzeiten möglichst kurz zu halten und andererseits erhöhte Investitionskosten in neue Stellwerke in Lückenabschnitten vermeiden zu können.

Diese Aufgabe wird erfindungsgemäss durch ein System gemäß Anspruch 4 und ein Verfahren gemäß Anspruch 1 zur Durchführung einer Einfahrkontrolle für ein Schienenfahrzeug, das von einem ersten Bereich, der mit einem ersten Zugsicherungsregime, wie z.B. ETCS L2, ausgestattet ist, über einen Zwischenbereich, der mit einem zweiten Zugsicherungsregime ausgestattet ist, in einen zweiten Bereich, der ebenfalls mit dem ersten Zugsicherungsregime (ETCS L2) ausgestattet ist, verkehrt, bei dem:
a) ein auf dem Schienenfahrzeug befindliches Fahrzeuggerät einen Datenaustausch mit einer ersten Zugsicherungsinstanz für den ersten Bereich hinsichtlich einer Eignung dieses Fahrzeuggerät für das erste Zugsicherungsregime vornimmt, bevor und/oder während sich das Schienenfahrzeug in dem ersten Bereich befindet;
b) ein dieser Zugsicherungsinstanz übergeordnetes Leitsystem überprüft, ob das Fahrzeuggerät für dieses erste Zugsicherungsregime geeignet ist;
c) im Falle einer positiven Überprüfung die Eignung des Fahrzeuggerät für das ersten Zugsicherungsregime in dem übergeordneten Leitsystem für den zweiten Bereich eingefroren wird, bis das Fahrzeuggerät während und/oder nach Durchfahrung des Zwischenbereichs einen Datenaustausch mit der zweiten Zugsicherungsinstanz mit der Annäherung an den zweiten Bereich aufnimmt.

Auf diese Weise ist es möglich die Tauglichkeit des Schienenfahrzeugs für das erste Zugsicherungsregime nach dessen Überprüfung in dem ersten Bereich auch über den Lückenbereich hinaus für die Einfahrt in den zweiten Bereich fortschreiben zu können und somit die Tauglichkeit des Schienenfahrzeugs für das erste Zugsicherungsregime solange einzufrieren, bis das Schienenfahrzeug an der zweiten Zugsicherungsinstanz des zweiten Bereiches wieder an einer entsprechende Zugsicherungsinstanz angemeldet ist. Im ersten Bereich wird daher bereits die Tauglichkeit für den zweiten Bereich geprüft. Das Ergebnis der Überprüfung für den zweiten Bereich wird eingefroren und kann damit als Kriterium für das automatische Einstellen weiterer Fahrstrassen verwendet werden. Deshalb können auch Fahrstrassen während der Zeitdauer, in der sich das Schienenfahrzeug in einem Lückenbereich aufhält, rechtzeitig eingestellt werden. Dies führt dazu, dass Züge nicht unnötig vor der Einfahrt aus dem Lückenbereich in den zweiten Bereich abbremsen müssen, was betrieblich nachteilig Verspätungen und erhöhten Energiebedarf und Verschleiss nach sich ziehen würde. Dadurch, dass die Züge nun nicht abbremsen müssen, kann die Zugfolgezeit und die Streckenkapazität auch in dem Lückenbereich so hoch gehalten werden, als wenn es diesen Lückenbereich gar nicht gäbe. Ausserdem ist diese Lösung für den Infrastrukturbetreiber auch wesentlich günstiger als der Ersatz eines bestehenden Stellwerks zur Schliessung der mit dem zweiten Zugsicherungsregime ausgestatteten Lücke.

Die Einfahrkontrolle, welche das Einstellen von Fahrstrassen kontrolliert, erfolgt im übergeordneten Leitsystem und nicht auf der Ebene der Zugsicherungsinstanzen. Die Zugsicherungsinstanzen leiten die Informationen der Fahrzeuge für die Einfahrkontrolle lediglich an das Leitsystem weiter. Die Zugsicherungsinstanzen prüfen lediglich für den eigenen Bereich, ob ein Fahrzeug tauglich ist. Wenn das Fahrzeug beispielsweise für den ETCS L2 Bereich nicht tauglich ist, wird das Fahrzeug keine Fahrerlaubnis bekommen und nicht mehr weiterfahren können und allenfalls andere Züge blockieren. Genau dieses Problem soll die Einfahrkontrolle im übergeordneten Leitsystem vorausschauend verhindern, so dass das Fahrzeug an einer geeigneten Stelle angehalten werden kann.

Dabei kommunizieren die beiden Zugsicherungsinstanzen nicht über den Lückenbereich hinweg. Das übergeordnete Leitsystem, das die übergeordnete Einfahrkontrolle ausführt, beurteilt die Tauglichkeit für die zweite Zugsicherungsinstanz aufgrund der Kommunikation mit der ersten Zusicherungsinstanz. Dabei kann im Ermessen der Einfahrkontrolle ein Fahrzeug für die erste Zugsicherungsinstanz tauglich sein. Eine Tauglichkeit für das erste Zugsicherungsregime (ETCS L2) bedeutet daher nicht automatisch, dass das Fahrzeug für eine bestimmte Zugsicherungsinstanz tauglich ist. Die Prüfung der Tauglichkeit wird daher zwar spezifisch pro Bereich vorgenommen, aber eine Tauglichkeit im ersten Bereich ermöglicht zumindest die Einstellung von Fahrstrassen, auch während das Fahrzeug sich im Lückenbereich befindet und die Tauglichkeit für die Sicherungsinstanz des zweiten Bereichs zumindest im Hinblick auf die Möglichkeit zur Einstellung von Fahrstrassen eigentlich erst im zweiten Bereich vorgenommen werden könnte. Die vorliegende Erfindung postuliert daher - bis zum Beweis des Gegenteils - eine Tauglichkeit für den zweiten Bereich nach der Feststellung der Tauglichkeit des Fahrzeugs für den ersten Bereich.

Eine besonders vorteilhafte Ausgestaltung der vorliegenden Erfindung ergibt sich angesichts der aktuell europaweit ausgeführten und noch auszuführenden ETCS-Migrationsprojekte, wenn das erste Zugsicherungsregime mit einer Führerstandsignalisierung ohne gleisseitige Fahrbegriffssignalisierung, wie z.B. ETCS L2, und die erste und zweite Zugsicherungsinstanz als Radio Block Center (RBC) ausgeführt werden.

Effektiv kann das erste Zugsicherungsregime gemäss European Train Control System Level 2 ausgeführt werden, wobei das zweite Zugsicherungsregime mit diesem ersten Zugsicherungsregime nicht kompatibel sein muss, wie dies beispielsweise in der Regel bei den alten derzeit noch flächendeckend im Einsatz befindlichen Zugsicherungssystemen der Fall ist.

Bevorzugte Ausführungsbeispiel der vorliegenden Erfindung werden nachfolgend anhand der Zeichnung näher erläutert. Dabei zeigen:
- Figur 1: in schematischer Weise ein in einem ersten Bereich fahrendes Schienenfahrzeug, das beim einem ersten Radio Block Center angemeldet ist und über eine erste eingestellte Fahrstrasse verfügt;
- Figur 2: in schematischer Weise das in einem sich an den ersten Bereich anschliessenden Lückenbereich fahrende Schienenfahrzeug, das nicht mehr bei dem ersten Radio Block Center angemeldet ist und über eine zweite eingestellte Fahrstrasse verfügt; und
- Figur 3: in schematischer Darstellung das in den sich an den Lückenbereich anschliessenden zweiten Bereich einfahrende Schienenfahrzeug, das sich bei einem zweiten Radio Block Center angemeldet und über eine beim Eintritt in den zweiten Bereich bereits eingestellte dritte Fahrstrasse verfügt.

Die vorliegende Erfindung wird hier nachfolgend nun am Beispiel eines Zugsicherungssystems nach dem European Train Control System Level 2 (ETCS L2) gemäss der europäischen Normen EN 50128 und EN 50129 bzw. der daraus abgeleiteten Regeln, die die Schnittstellen und das Verhalten von einem Radio Block Center RBC definieren, erläutert. Grundsätzlich ist die Erfindung bei allen Zugsicherungssystemen geeignet, bei denen ein Lückenbereich zu einem vorübergehenden Unterbruch der Durchgängigkeit eines modernen Zugsicherungssystems mit Führerstandsignalisierung führt.

Wie in Figur 1 gezeigt, befindet sich ein Schienenfahrzeug LOK in einem ersten Gleisabschnitt 2 - nachfolgend als ETCS L2-1 bezeichnet - auf einer für seine Fahrt eingestellten Fahrstrasse 4 mit einer Fahrerlaubnis, die momentan mit einer Movement Authority MA bis zum Ende der eingestellten Fahrstrasse 4 reicht. Während seiner Fahrt durch den ersten Gleisabschnitt 2 steht das Schienenfahrzeug LOK, und hier im spezielle der Fahrzeugrechner (Onboard Unit OBU) des Schienenfahrzeugs, über eine eisenbahnspezifische Mobilfunkverbindung (GSM-R) in ständiger Verbindung mit einer ersten ETCS-Streckenzentrale (Radio Block Center RBC1) und tauscht mit dieser für die Fahrt des Schienenfahrzeugs LOK relevante Daten aus. Zudem meldet sich der Fahrzeugrechner bei seinem erstmaligen Kontakt mit der ersten ETCS-Streckenzentrale RBC1 dort an. Seitens des der RBC1 übergeordneten Leitsystems wird dann unverzüglich geprüft, ob das Schienenfahrzeug und im Besonderen der Fahrzeugrechner hier im vorliegenden Fall ETCS L2-tauglich ist. Erst mit der Feststellung dieser Tauglichkeit kann die Fahrstrasse 4 überhaupt eingestellt und die MA erteilt werden. Die Feststellung der Tauglichkeit durch die erste ETCS-Streckenzentrale RBC1 hat in erster Linie auf die Kommunikation zwischen ETCS-Streckenzentralen RBC und Fahrzeug eine Auswirkung. Bei fehlender Tauglichkeit wird dem Fahrzeug keine Fahrerlaubnis erteilt werden. Dabei kann jedoch das Einstellen von Fahrstrassen durch das Stellwerk jederzeit auch für untaugliche Fahrzeuge erfolgen. Die erste ETCS-Streckenzentrale RBC1 kann aber untauglichen Fahrzeugen keine MA erteilen, obwohl die Fahrstrasse für das Fahrzeug von dem Stellwerk eingestellt worden ist. Es ist Aufgabe der übergeordneten Einfahrkontrolle zu verhindern, dass für untaugliche Fahrzeuge automatisch Fahrstrassen eingestellt werden.

Die erste ETCS-Streckenzentrale RBC1 ist dabei eine wesentliche Komponente des European Train Control System (ETCS) in den Leveln2 und 3. Ihre Aufgabe ist das Führen und die Überwachung des Schienenfahrzeugs LOK in dem ersten Gleisabschnitt 2, entsprechend ist zweite ETCS-Streckenzentrale RBC2 für einen zweiten Gleisabschnitt 6, hier auch ETCS L2-2 genannt, zuständig. Die dafür notwendigen Informationen erhalten die ETCS-Streckenzentralen RBC1, RBC2 vom einem oder mehreren zugehörigen Stellwerken, einem übergeordneten Leitsystem 8 mit integrierter Einfahrkontrolle und von dem Schienenfahrzeug LOK über Position Reports und erzeugen damit ETCS-Fahrterlaubnisse (Movement Authority MA), die sie per Funk (i.d.R. GSM-R) an das Schienenfahrzeug LOK senden.

Wie auch die erste und die zweite ETCS-Streckenzentrale RBClm RBC2 haben die meisten RBC grundsätzlich die folgenden Funktionen (nicht abschliessende Aufzählung):
i) Erzeugung von Fahrterlaubnissen
ii) Aufnahme eines Zuges innerhalb eines RBC-Bereichs
iii) Aufnahme eines Zuges, bei der Einfahrt in einen RBC-Bereich
iv) Übergabe eines Zuges an einen Nachbar-RBC-Bereich
v) Ausfahrt eines Zuges aus dem RBC-Bereich
vi) Fahren in verschiedenen ETCS-Modi, beispielsweise Full Supervision (FS), On Sight (OS), Staff Responsible (SR), Shunting (SH) oder Reversing (RV)
vii) Bereitstellung von Verkettungsinformationen
viii) Wechsel zwischen unterschiedlichen ETCS-Modi
ix) Ankündigen eines Funklochs (Radio Hole)
x) Auswerten von potentiell gefährlichen Situationen und Kommandieren von Nothalten
xi) Erstzuweisung eines Fahrwegs zu einem Zug
xii) Verfolgen des Zuges
xiii) Erfassung von Diagnoseinformationen (z. B. Hinweise auf fehlende Balisen von den Zügen)
xiv) Einrichten von temporären Langsamfahrstellen
xv) Züge stärken und schwächen (Joining and Splitting)
xvi) Senden der Nationalen Werte zum Zug
xvii) Überwachung der Funkverbindung
xviii) Festlegen der Sicherheitsreaktionen bei bestimmten Fehlsituationen auf dem Zug
xix) Haltfallbewertung

Im vorliegenden Fall verlässt das Schienenfahrzeug LOK mit dem Fortschritt seiner Fahrt den ersten Gleisabschnitt 2 und fährt in einen ETCS-Lückenbereich 10 ein, was in Figur 2 schematisch gezeigt ist. Dieser ETCS-Lückenbereich 10 ist nicht ETCS L2-tauglich aufgerüstet und kann beispielsweise noch mit einem alten proprietären nationalen Zugsicherungssystem ausgerüstet sein, wie z.B. ZUB121 in der Schweiz oder INDUSI in Deutschland. Bei der Befahrung dieses ETCS-Lückenbereichs 10 ist für das Schienenfahrzeug vom Stellwerk eine zweite Fahrstrasse 12 eingestellt worden, während die erste Fahrstrasse 4 (hier nur noch gestrichelt eingezeichnet) bereits wieder aufgelöst werden konnte. Der Lokführer fährt das Schienenfahrzeug LOK hier gemäss den an der Strecke signalisierten Informationen. Während der Fahrt in diesem ETCS-Lückenbereich 10 besteht keine Verbindung zwischen der ersten ETCS-Streckenzentrale RBC1 und dem Schienenfahrzeug LOK. Grundsätzlich kann jeder der Bereiche 2, 10, 6 jeweils ein Stellwerk aufweisen. Diese Stellwerke sind mit dem übergeordnten Leitsystem 8 verbunden; zudem sind die Stellwerke für den ersten Bereich 2 und den zweiten Bereich 6 entsprechend mit dem ihnen zugeordneten RBC verbunden.

Dieser Zustand führt nun dazu, dass sich das Schienenfahrzeug LOK mit dem Verlassen des ETCS-Lückenbereichs 10 vor der Einfahrt in einen nachfolgenden zweiten Gleisabschnitt 6 mit ETCS L2-Streckenausrüstung bei der für diesen zweiten Gleisabschnitt 6 zuständigen zweiten ETCS-Streckenzentrale RBC2 anmelden und das diesem RBC2 zugeordnete übergeordnete Leitsystem dann feststellen muss, ob das Schienenfahrzeug LOK bzw. sein Fahrzeugrechner ETCS L2-tauglich sind. Diese Situation ist in Figur 3 schematisch dargestellt. Im Stand der Technik führt eben diese Situation in nachteiliger Weise dazu, dass das Schienenfahrzeug LOK seine Fahrt verlangsamen muss, was zu einem erhöhten Energieverbrauch und Verspätungen sowie unnötigem Verschleiss führt. Die Fahrstrasse 14 kann daher erst eingestellt werden, wenn die Tauglichkeit des Fahrzeuges durch die Einfahrkontrolle als positiv beurteilt worden ist. Diese Überprüfung kann im heutigen Stand der Technik erst mit der Anmeldung des Fahrzeuges am RBC2 erfolgen, was zu einer verspäteten Einstellung der Fahrstrasse 14 führt. Folglich verlängert sich dadurch auch die Zugfolgezeit, was zu einer Verringerung der Streckenkapazität führt. Die Tauglichkeit muss durch die übergeordnete Einfahrkontrolle des übergeordneten Leitsystems festgestellt werden, da die Einfahrkontrolle für das Verhindern von Fahrstrassen für untaugliche Fahrzeuge verantwortlich ist. Die zweite ETCS-Streckenzentrale RBC2 prüft die Tauglichkeit zwar auch und erteilt einem untaugliche Fahrzeug keine MA. Betrieblich ist das aber ungünstig, da das Fahrzeug an einer ungewünschten Stelle zum Stehen kommt und die Gleisanlage blockiert.

Die vorliegende Erfindung löst dieses Problem nun dadurch, dass die im Bereich der ersten ETCS-Streckenzentrale RBC1 festgestellte Tauglichkeit des Schienenfahrzeugs LOK für den Bereich der zweiten ETCS-Streckenzentrale RBC2 über den ETCS-Lückenbereich 10 hinaus "eingefroren" wird und für die Einstellung der weiteren Fahrstrassen im übergeordneten Leitsystem weiterverwendet wird. Fahrstrassen, die das Schienenfahrzeug LOK bereits bei der Befahrung des ETCS-Lückenbereichs 10 für den zweiten ETCS L2-Gleisabschnitt 6 anfordert, können auch dann sofort eingestellt werden, wenn das Schienenfahrzeug LOK sich noch nicht bei der zweiten ETCS-Streckenzentrale RBC2 angemeldet hat und dann dort auch administriert wird. Dies ist in Figur 2 schematisch dargestellt, indem ein symbolischer Datenblock "ETCS L2 - LOK" mit gesetztem Häkchen von der ersten ETCS-Streckenzentrale RBC1 über das Stellwerk/Leitsystem 8 an die zweite ETCS-Streckenzentrale RBC2 übermittelt wird.

Wie in Figur 3 gezeigt, wird mit dem Eintreffen der Kommunikation seitens des Schienenfahrzeugs LOK an der zweiten ETCS-Streckenzentrale RBC2 auch über die in Figur 2 eingezeichnete dritte Fahrstrasse 14 hinaus weitere Fahrstrassen 14' innerhalb des zweiten Bereichs eingestellt. Das Schienenfahrzeug LOK kann so ohne Verzögerung in den zweiten ETCS L2-Gleisabschnitt 6 einfahren, was die Betriebskosten gering, die Zugfolgezeit kurz und damit die Streckenkapazität entsprechend hoch hält.

Somit genügt die im ersten ETCS L2-Gleisabschnitt 2 für die zweite ETCS-Streckenzentrale RBC2 für das Schienenfahrzeug LOK durchgeführte Einfahrkontrolle auch bei der Einfahrt des Schienenfahrzeugs LOK in den zweiten ETCS-Gleisabschnitt 6, obwohl das Schienenfahrzeug LOK zwischenzeitlich einen ETCS-Lückenbereich 10 durchfahren muss, in dem für die Dauer dieser Durchfahrt keine Verbindung zu einer der für den ersten und den zweiten Gleisabschnitt 2 bzw. 6 zuständigen ersten bzw. zweiten ETCS-Streckenzentrale RBC1 bzw. RBC2 besteht.

## Patentansprüche

1. Verfahren zur Durchführung einer Einfahrkontrolle für ein Schienenfahrzeug (LOK), das von einem ersten Bereich (2), der mit einem ersten Zugsicherungsregime (ETCS L2) ausgestattet ist, über einen Zwischenbereich (10), der mit einem zweiten Zugsicherungsregime ausgestattet ist, in einen zweiten Bereich (6), der ebenfalls mit dem ersten Zugsicherungsregime (ETCS L2) ausgestattet ist, verkehrt, bei dem:
a) ein auf dem Schienenfahrzeug befindliches Fahrzeuggerät einen Datenaustausch mit einer ersten Zugsicherungsinstanz für den ersten Bereich (2) hinsichtlich einer Eignung dieses Fahrzeuggeräts für das erste Zugsicherungsregime vornimmt, bevor und/oder während sich das Schienenfahrzeug in dem ersten Bereich befindet;
b) ein der ersten Zugsicherungsinstanz (RBC1) übergeordnetes Leitsystem (8) überprüft, ob das Fahrzeuggerät für dieses erste Zugsicherungsregime (ETCS L2) geeignet ist; **dadurch gekennzeichnet, dass**
c) im Falle einer positiven Überprüfung die Eignung des Fahrzeuggerät für das ersten Zugsicherungsregime (ETCS L2) eingefroren wird, bis das Fahrzeuggerät während und/oder nach Durchfahrung des Zwischenbereichs (10) einen Datenaustausch mit einer zweiten Zugsicherungsinstanz (RBC2) mit der Annäherung an dem und/oder beim Eintreffen in dem zweiten Bereich (6) aufnimmt.

2. Verfahren nach Anspruch 1,
**dadurch gekennzeichnet, dass**
das erste Zugsicherungsregime (ETCS L2) mit einer Führerstandssignalisierung ohne gleisseitige Fahrbegriffssignalisierung und die erste und zweite Zugsicherungsinstanz als Radio Block Center (RBC) ausgeführt werden.

3. Verfahren nach Anspruch 1 oder 2,
**dadurch gekennzeichnet, dass**
das erste Zugsicherungsregime gemäss European Train Control System Level 2 ausgeführt wird, wobei das zweite Zugsicherungsregime mit dem ersten Zugsicherungsregime nicht kompatibel ist.

4. System zur Durchführung einer Einfahrkontrolle für ein Schienenfahrzeug (LOK), das von einem ersten Bereich (2), der mit einem ersten Zugsicherungsregime (ETCS L2) ausgestattet ist, über einen Zwischenbereich (10), der mit einem zweiten Zugsicherungsregime ausgestattet ist, in einen zweiten Bereich (6), der ebenfalls mit dem ersten Zugsicherungsregime (ETCS L2) ausgestattet ist, verkehrt, umfassend:
a) ein Fahrzeuggerät, das geeignet ist sich auf dem Schienenfahrzeug zu befinden, und das konfiguriert ist um einen Datenaustausch mit einer ersten Zugsicherungsinstanz für den ersten Bereich hinsichtlich einer Eignung dieses Fahrzeuggerät für das erste Zugsicherungsregime vorzunehmen, bevor und/oder während sich das Schienenfahrzeug in dem ersten Bereich befindet;
b) ein dieser Zugsicherungsinstanz übergeordnetes Leitsystem, das konfiguriert ist, um:
b1) zu überprüfen, ob das Fahrzeuggerät für dieses erste Zugsicherungsregime geeignet ist; und **dadurch gekennzeichnet, dass** das Leitsystem konfiguriert ist, um:
b2) im Falle einer positiven Überprüfung die Eignung des Fahrzeuggerät für das ersten Zugsicherungsregime in dem übergeordneten Leitsystem für den zweiten Bereich einzufrieren, bis das Fahrzeuggerät während und/oder nach Durchfahrung des Zwischenbereichs einen Datenaustausch mit einer zweiten Zugsicherungsinstanz mit der Annäherung an den zweiten Bereich aufnimmt.

5. System nach Anspruch 4,
**dadurch gekennzeichnet, dass**
das erste Zugsicherungsregime (ETCS L2) mit einer Führerstandssignalisierung ohne gleisseitige Fahrbegriffssignalisierung und die erste und zweite Zugsicherungsinstanz als Radio Block Center (RBC) ausgeführt sind.

6. System nach Anspruch 4 oder 5,
**dadurch gekennzeichnet, dass**
das erste Zugsicherungsregime gemäss European Train Control System Level 2 ausgeführt ist, wobei das zweite Zugsicherungsregime mit dem ersten Zugsicherungsregime nicht kompatibel ist.

## Claims

1. Method for performing entry control for a rail vehicle (LOK), which runs from a first region (2), which is equipped with a first train protection system (ETCS L2), via an intermediate region (10), which is equipped with a second train protection system, into a second region (6), which is also equipped with the first train protection system (ETCS L2), in which:
a) a vehicle device located on the rail vehicle carries out a data exchange with a first train protection instance for the first region (2) with regard to a suitability of said vehicle device for the first train protection system, before and/or while the rail vehicle is located in the first region;
b) a control system (8) at a higher level than the first train protection instance (RBC1) checks whether the vehicle device is suitable for said first train protection system (ETCS L2); **characterised in that**
c) in the event of a positive check, the suitability of the vehicle device for the first train protection system (ETCS L2) is frozen until the vehicle device, during and/or after travel through the intermediate region (10), establishes a data exchange with a second train protection instance (RBC2) on approach to and/or when arriving at the second region (6).

2. Method according to claim 1,
**characterised in that**
the first train protection system (ETCS L2) is designed with a driver's cab signalling without trackside aspect signalling and the first and second train protection instance are designed as radio block centres (RBC).

3. Method according to claim 1 or 2,
**characterised in that**
the first train protection system is designed according to European Train Control System Level 2, wherein the second train protection system is not compatible with the first train protection system.

4. System for performing entry control for a rail vehicle (LOK), which runs from a first region (2), which is equipped with a first train protection system (ETCS L2), via an intermediate region (10), which is equipped with a second train protection system, into a second region (6), which is also equipped with the first train protection system (ETCS L2), comprising:
a) a vehicle device, which is suitable for being located on the rail vehicle, and is configured to carry out a data exchange with a first train protection instance for the first region with regard to a suitability of said vehicle device for the first train protection system, before and/or while the rail vehicle is located in the first region;
b) a control system, which is at a higher level than said train protection instance and is configured:
b1) to check whether the vehicle device is suitable for said first train protection system; and **characterised in that** the control system is configured:
b2) in the event of a positive check, to freeze the suitability of the vehicle device for the first train protection system in the higher-level control system for the second region, until the vehicle device, during and/or after travel through the intermediate region, establishes a data exchange with a second train protection instance on approach to the second region.

5. System according to claim 4,
**characterised in that**
the first train protection system (ETCS L2) is designed with a driver's cab signalling without trackside aspect signalling and the first and second train protection instance are designed as radio block centres (RBC).

6. System according to claim 4 or 5,
**characterised in that**
the first train protection system is designed according to European Train Control System Level 2, wherein the second train protection system is not compatible with the first train protection system.

## Revendications

1. Procédé de mise en oeuvre d'un contrôle d'entrée pour un véhicule ferroviaire (LOK) circulant depuis un premier canton (2) équipé d'un premier régime de protection des trains (ETCS L2) jusqu'à un deuxième canton (6) également équipé du premier régime de protection des trains (ETCS L2) en passant par un canton intermédiaire (10) équipé d'un deuxième régime de protection des trains, dans lequel :
a) un appareil de véhicule se trouvant sur le véhicule ferroviaire procède, avant et/ou pendant que le véhicule ferroviaire se trouve dans le premier canton, à un échange de données avec une première instance de protection des trains pour le premier canton (2) à propos de l'adéquation dudit appareil de véhicule au premier régime de protection des trains ;
b) un système de guidage (8) d'un niveau supérieur à celui de la première instance de protection des trains (RBC1) vérifie si l'appareil du véhicule est adapté audit premier régime de protection des trains (ETCS L2) ;
**caractérisé en ce que**
c) en cas de vérification positive, l'adéquation de l'appareil de véhicule au premier régime de protection des trains (ETCS L2) est mise en suspens jusqu'à ce que l'appareil de véhicule, pendant et/ou après la traversée du canton intermédiaire (10), commence un échange de données avec une deuxième instance de protection des trains (RBC2) à l'approche et/ou à l'arrivée dans le deuxième canton (6).

2. Procédé selon la revendication 1,
**caractérisé en ce que**
le premier régime de protection des trains (ETCS L2), comprenant une signalisation en cabine sans signalisation latérale, et les première et deuxième instances de protection des trains sont mis en oeuvre sous forme de Radio Block Center (RBC).

3. Procédé selon la revendication 1 ou 2,
**caractérisé en ce que**
le premier régime de protection des trains est mis en oeuvre conformément au système européen de contrôle des trains de niveau 2, le deuxième régime de protection des trains n'étant pas compatible avec le premier régime de protection des trains.

4. Système de mise en oeuvre d'un contrôle d'entrée pour un véhicule ferroviaire (LOK) circulant depuis un premier canton (2) équipé d'un premier régime de protection des trains (ETCS L2) jusqu'à un deuxième canton (6) équipé du premier régime de protection des trains (ETCS L2) en passant par un canton intermédiaire (10) équipé d'un deuxième régime de protection des trains, comprenant :
a) un appareil de véhicule adapté afin de se trouver sur le véhicule ferroviaire et configuré afin de procéder à un échange de données avec une première instance de protection des trains pour le premier canton à propos de l'adéquation dudit appareil de véhicule au premier régime de protection des trains avant et/ou pendant que le véhicule ferroviaire se trouve dans le premier canton ;
b) un système de guidage d'un niveau supérieur à celui de ladite instance de protection des trains et configuré pour :
b1) vérifier si l'appareil de véhicule est adapté audit premier régime de protection des trains ; et **caractérisé en ce que** le système de guidage est configuré pour :
b2) en cas de vérification positive, mettre en suspens l'adéquation de l'appareil de véhicule au premier régime de protection des trains au sein du système de guidage de niveau supérieur pour le deuxième canton jusqu'à ce que l'appareil de véhicule, pendant et/ou après la traversée du canton intermédiaire, commence un échange de données avec une deuxième instance de protection des trains à l'approche du deuxième canton.

5. Système selon la revendication 4,
**caractérisé en ce que**
le premier régime de protection des trains (ETCS L2), comprenant une signalisation en cabine sans signalisation latérale, et les première et deuxième instances de protection des trains sont mis en oeuvre sous forme de Radio Block Center (RBC).

6. Système selon la revendication 4 ou 5,
**caractérisé en ce que**
le premier régime de protection des trains est mis en oeuvre conformément au système européen de contrôle des trains de niveau 2, le deuxième régime de protection des trains n'étant pas compatible avec le premier régime de protection des trains.
